# FASCICULE DE BREVET EUROPEEN

(11) **EP 4 338 635 B1**
(45) Date de publication et mention de la délivrance du brevet: **05.11.2025**
(21) Numéro de dépôt: 23197976.6
(22) Date de dépôt: 18.09.2023
(51) Int. Cl.: A42B 3/32

(54) **CASQUE DE PROTECTION MUNI D'UNE MENTONNIÈRE MOBILE**
SCHUTZHELM MIT BEWEGLICHEM KINNBÜGEL
PROTECTIVE HELMET WITH MOVABLE CHIN GUARD

(30) Priorité: 19.09.2022 FR 2209451
(43) Date de publication de la demande: 20.03.2024
(73) Titulaire: Roof International, 06580 Pegomas (FR)
(72) Inventeur: DEBOOS, Thomas, 06580 PEGOMAS (FR)
(74) Mandataire: Hautier IP

(56) Documents cités:
- EP-B1- 2 816 917
- US-B1- 6 834 398

## Description

### DOMAINE TECHNIQUE

La présente invention concerne les casques de protection, en particulier les casques munis d'une mentonnière apte à être relevée vers l'arrière, et plus particulièrement les casques pour motocyclistes.

### ÉTAT DE LA TECHNIQUE

Actuellement, il existe des casques, appelés casques modulables, pourvus d'une coque et d'une mentonnière montée mobile en rotation sur la coque de sorte à pouvoir relever la mentonnière vers l'arrière de la coque. Lorsque la mentonnière est dans la position relevée, le casque permet, notamment, une conduite sous de fortes chaleurs. Au contraire, dans la position abaissée, dite position intégrale, la mentonnière assure une protection maxillaire et permet une conduite en toute sécurité équivalente à celle procurée par un casque intégral.

On peut citer, par exemple, la demande de brevet français FR2784553 A1 qui divulgue un casque de protection. Mais ce casque ne permet pas de maintenir la mentonnière en position relevée pour empêcher tout mouvement de rotation intempestif. En effet, il peut être intéressant de fournir des moyens pour que la mentonnière d'un casque soit maintenue verrouillée dans ses différentes configurations d'usage, et notamment durant des essais avant commercialisation (impacts radiaux, impacts rotationnels, déchaussement...).

Par ailleurs, la plupart des casques modulables comportent un système de verrouillage de la mentonnière dans la position abaissée, le système de verrouillage étant situé en dessous d'une zone pouvant être soumise à des impacts. Cela implique que le système de verrouillage est protégé des impacts directs. En revanche, la mentonnière en position relevée se retrouve dans la zone définie pouvant être soumise à des impacts directs, c'est pourquoi, les systèmes de verrouillage dans la position relevée ne sont pas protégés des impacts directs. En outre, ces systèmes de verrouillage ne résistent pas suffisamment à des impacts directs et multiples. Ainsi, pour résister (sans casse, ni déformation) à l'énergie importante emmagasinée lors d'un impact, il serait alors nécessaire d'augmenter considérablement les sections des pièces impliquant l'augmentation du poids et de l'encombrement ce qui n'est pas applicable à un casque pour motocycle.

Le brevet EP2816917 B1 décrit le préambule de la revendication 1.

### RÉSUMÉ

Un objet de l'invention consiste à pallier tout ou partie de ces inconvénients, et plus particulièrement à fournir un casque de protection adapté pour fiabiliser le verrouillage du mouvement de rotation de la mentonnière dans la position relevée.

Un autre objet consiste à fournir un casque de protection simple à utiliser et le moins lourd possible.

Les autres objets, caractéristiques et avantages de la présente invention apparaîtront à l'examen de la description suivante et des dessins d'accompagnement.

L'invention est exposée dans le jeu de revendications joint.

Il est proposé un casque de protection, comprenant :
- une coque ;
- une mentonnière ; et
- un système d'articulation de la mentonnière de sorte à déplacer la mentonnière relativement à la coque entre une position abaissée et une position relevée.

Le casque de protection comprend, au moins un système de verrouillage de la mentonnière dans la position relevée qui présente :
- une première partie de raccordement montée sur la mentonnière et une deuxième partie de raccordement montée sur la coque, configurées pour que, dans la position relevée, la première partie de raccordement soit apte à être attachée de manière amovible à la deuxième partie de raccordement par une action de verrouillage depuis une configuration déverrouillée de la mentonnière de sorte à atteindre une configuration verrouillée de la mentonnière, et pour que la première partie de raccordement soit apte à être détachée de la deuxième partie de raccordement par une action de déverrouillage depuis la configuration verrouillée de la mentonnière ;
- au moins l'une parmi la première partie de raccordement et la deuxième partie de raccordement comprenant une portion configurée pour se déformer élastiquement lors de l'action de déverrouillage de sorte à détacher la première partie de raccordement de la deuxième partie de raccordement
l'une parmi les première et deuxième parties de raccordement comprend une sangle dont au moins une section correspondant à la portion est en matériau élastomère.

Ainsi, une déformation élastique est nécessaire pour sortir de la position verrouillée. Cela ne se produit que sur une action volontaire et évite un déverrouillage intempestif en cas de choc sur le casque, par exemple lors d'une chute. La portion déformable élastiquement amortit de tels chocs. Un tel système de verrouillage est capable de résister aux impacts et de subir des déformations tout en assurant un maintien sûr et permanent de la mentonnière en position relevée. Le système de verrouillage permet d'amortir un mouvement de la mentonnière lors des impacts, ce qui dissipe considérablement l'énergie.

Un autre aspect ne faisant pas partie de l'objet de de la protection demandée concerne un procédé d'utilisation du casque, comprenant un verrouillage de la mentonnière dans la position relevée et/ou un déverrouillage de la mentonnière dans la position relevée.

### BRÈVE DESCRIPTION DES FIGURES

D'autres avantages et caractéristiques ressortiront plus clairement de la description qui va suivre de modes de réalisation de l'invention donnés à titre d'exemples non limitatifs et représentés aux dessins annexés, dans lesquels :
la figure 1 illustre schématiquement une vue de côté d'un mode de réalisation d'un casque de protection où la mentonnière est dans une position abaissée ;
la figure 2 illustre schématiquement une vue de côté du casque de protection illustré à la figure 1, où la mentonnière est dans une position relevée ;
la figure 3 illustre de façon schématique une vue en coupe d'un mode de réalisation d'un système de verrouillage où la mentonnière est dans une configuration déverrouillée ;
la figure 4 illustre de façon schématique une vue en coupe du système de verrouillage illustré à la figure 3 où la mentonnière est dans une configuration transitoire par une action de verrouillage ;
la figure 5 illustre de façon schématique une vue en coupe du système de verrouillage illustré à la figure 3 où la mentonnière est dans une configuration verrouillée ;
la figure 6 illustre de façon schématique une vue en coupe du système de verrouillage illustré à la figure 3 où la mentonnière est dans une configuration transitoire par une action de déverrouillage ;
la figure 7 illustre de façon schématique une vue en coupe d'un autre mode de réalisation d'un système de verrouillage, où la mentonnière est dans une configuration déverrouillée ;
la figure 8 illustre de façon schématique une vue en coupe du système de verrouillage illustré à la figure 7 où la mentonnière est dans une configuration transitoire par une action de verrouillage ;
la figure 9 illustre de façon schématique une vue en coupe du système de verrouillage illustré à la figure 3 où la mentonnière est dans une configuration verrouillée ;
la figure 10 illustre de façon schématique une vue en coupe du système de verrouillage illustré à la figure 3 où la mentonnière est dans une configuration transitoire par une action de déverrouillage ;
les figures 11 à 14 illustrent de façon schématique des vues de dessus de différents modes de réalisation d'un système de verrouillage ;
la figure 15 illustre de façon schématique une vue en coupe selon le plan de coupe A-A de la figure 14 ;
la figure 16 illustre de façon schématique une vue de dessus d'un autre mode de réalisation d'un système de verrouillage.

### DESCRIPTION DÉTAILLÉE

Avant d'entamer une revue détaillée de modes de réalisation et de mises en œuvre de l'invention, sont énoncées ci-après des caractéristiques optionnelles qui peuvent éventuellement être utilisées en association ou alternativement.

Selon un exemple, la portion est en outre configurée pour se déformer élastiquement lors de l'action de verrouillage.

Selon un exemple, l'autre parmi les première et deuxième parties de raccordement comprend un doigt et la sangle comprend un trou traversant dans lequel est inséré le doigt dans la configuration verrouillée.

Selon un exemple, le doigt comprend un tronc et une tête située à une extrémité distale du tronc, l'insertion ou le retrait du doigt relativement au trou traversant engendrant une déformation élastique de ladite au moins une section de la sangle.

Selon un exemple, le trou traversant est apte à se déformer élastiquement lors de l'insertion ou du retrait du doigt relativement au trou traversant.

Selon un exemple, un diamètre du trou traversant est strictement inférieur à un diamètre de la tête.

Selon un exemple, une paroi du trou traversant entoure le tronc du doigt dans la configuration verrouillée.

Selon un exemple, la sangle appartient à la première partie de raccordement.

Selon un exemple, dans la configuration verrouillée, un axe longitudinal de la sangle est situé sur une tangente à la trajectoire de déplacement de la mentonnière relativement à la coque entre la position abaissée et la position relevée.

Selon un exemple, la sangle est montée de manière amovible sur l'une au moins parmi la mentonnière et la coque.

Selon un exemple, la sangle comprend une languette de préhension au niveau de l'un de ses bords longitudinaux.

Selon un exemple, la sangle est montée mobile sur l'une au moins parmi la mentonnière et la coque, entre une position inactive dans laquelle la sangle est détachée de l'autre parmi la mentonnière et la coque et une position active dans laquelle la sangle maintient la mentonnière dans la configuration verrouillée.

Selon un exemple, la sangle est configurée pour que, dans la position inactive, la sangle est attachée de manière amovible sur l'une au moins parmi la mentonnière et la coque sur laquelle la sangle est montée mobile.

Selon un exemple, la sangle est montée mobile autour d'un axe principal, le trou traversant s'étend le long d'un axe secondaire et le doigt s'étend le long d'un axe tertiaire, la sangle étant configurée de sorte que, dans la position relevée, lorsque la mentonnière est dans la configuration déverrouillée, une distance entre l'axe principal et l'axe secondaire est strictement inférieure à une distance entre l'axe principal et l'axe tertiaire.

Selon un exemple, le casque comprend deux systèmes de verrouillage au niveau de deux flancs opposés de la coque.

Selon un exemple, le casque comprend un système de verrouillage au niveau d'un flanc de la coque. Ainsi on fournit un système de verrouillage qui peut être déverrouillé à une main. Ce qui est avantageux pour un motocycliste qui peut garder l'autre main sur le guidon.

Selon un exemple, le casque comprend au moins un système de verrouillage supplémentaire configuré pour verrouiller la mentonnière relativement à la coque dans une position intermédiaire entre la position abaissée et la position relevée.

Selon un exemple, la sangle comprend un renfort configuré pour empêcher que la déformation élastique de la portion provoque un allongement de la sangle supérieur ou égal à un allongement déterminé.

Par exemple, l'allongement déterminé est strictement inférieur à un allongement entraînant la rupture de la portion.

Selon un exemple, la sangle comprend une première zone de montage destinée à être montée sur l'une parmi la coque et la mentonnière et une deuxième zone de montage destinée à être montée sur l'autre parmi la coque et la mentonnière, le renfort formant une boucle fermée entourant les première et deuxième zones de montage.

Sur les figures 1 et 2, on a représenté un mode de réalisation d'un casque de protection 1, en particulier un casque pour motocycliste. Le casque 1 comprend une coque 2, une mentonnière 3 montée sur la coque 2 et un système d'articulation 4 de la mentonnière 3. Le casque 1 peut en outre comprendre un écran 5 situé en avant de la coque 2. En outre, le système d'articulation 4 est configuré de sorte à déplacer la mentonnière 3 relativement à la coque 2 entre une position abaissée A, illustrée à la figure 1, et une position relevée R, illustrée à la figure 2. On dit également que le casque 1 est un casque modulable. En particulier, la mentonnière 3 est montée mobile en rotation autour d'un axe de rotation 6 entre la position abaissée A et la position relevée R. La mentonnière 3 décrit une trajectoire 17 circulaire, comme illustré à la figure 2. En variante, le système d'articulation 4 peut être configuré de sorte à déplacer la mentonnière 3 selon des trajectoires complexes, par exemple elliptique, en spirale, etc.

Plus particulièrement, le casque de protection 1 comprend au moins un système de verrouillage 7 de la mentonnière 3 dans la position relevée R. Sur les figures 3 à 10 on a représenté différents modes de réalisation du système de verrouillage 7. Le système de verrouillage 7 est configuré pour accrocher de manière amovible la mentonnière 3 dans la position relevée R à la coque 2. Ainsi, dans la position relevée R, la mentonnière 3 peut être maintenue accrochée à la coque 2, c'est-à-dire qu'elle est immobile, et ne peut plus être déplacée sauf à décrocher volontairement la mentonnière 3. De manière générale, le système de verrouillage 7 comprend une première partie de raccordement 8 montée sur la mentonnière 3 et une deuxième partie de raccordement 9 montée sur la coque 2. Les première et deuxième parties de raccordement 8, 9 sont configurées pour que, dans la position relevée R, la première partie de raccordement 8 est apte à être attachée de manière amovible à la deuxième partie de raccordement 9. C'est-à-dire que la première partie de raccordement 8 est également apte à être détachée de la deuxième partie de raccordement 9. En outre, la première partie de raccordement 8 est apte à être attachée à la deuxième partie de raccordement 9 par une action de verrouillage depuis une configuration déverrouillée D de la mentonnière 3 de sorte à atteindre une configuration verrouillée V de la mentonnière 3. En d'autres termes, lorsque la mentonnière 3 est dans la position relevée R, la mentonnière 3 peut être dans une configuration déverrouillée D, illustrée aux figures 3 et 7, ou dans une configuration verrouillée V, illustrée aux figures 2, 5 et 9. Dans la configuration déverrouillée D, la première partie de raccordement 8 est détachée de la deuxième partie de raccordement 9 et la mentonnière 3 peut être déplacée entre la position abaissée A et la position relevée R. Au contraire, dans la configuration verrouillée V, la première partie de raccordement 8 est attachée à la deuxième partie de raccordement 9 et la mentonnière 3 est maintenue dans la position relevée R. En outre, on passe de la configuration verrouillée V à la configuration déverrouillée D par une action de déverrouillage de la mentonnière 3.

Au moins l'une parmi les première et deuxième parties de raccordement 8, 9 comprend une portion 10 configurée pour se déformer élastiquement lors de l'action de déverrouillage de sorte à détacher la première partie de raccordement 8 de la deuxième partie de raccordement 9. Avantageusement, la portion 10 est en outre configurée pour se déformer élastiquement lors de l'action de verrouillage. La déformation élastique d'une partie de raccordement 8, 9 permet de la rapprocher vers l'autre partie de raccordement 9, 8 jusqu'à mettre les deux parties de raccordement 8, 9 en contact l'une avec l'autre, et plus particulièrement d'attacher la première partie 8 à la deuxième partie 9. En effet, avant l'action de verrouillage V, la mentonnière 3 est soit dans la position abaissée A, soit dans la position relevée R et dans la configuration déverrouillée D, de façon que la première partie de raccordement 8 est éloignée de la deuxième partie 9. Lorsque la première partie 8 est éloignée de la deuxième partie 9, les deux parties de raccordement 8, 9 ne sont pas en contact l'une avec l'autre. Ainsi, lors de l'action de verrouillage, et du fait que la portion 10 est élastiquement déformable, on peut attacher, inversement détacher, la première partie 8 vis-à-vis de la deuxième partie 9.

Par exemple, la portion 10 déformable élastiquement comprend des moyens de rappel en traction. Les moyens de rappel en traction peuvent comprendre un ressort de traction, par exemple un ressort métallique de traction.

L'une parmi les première et deuxième parties de raccordement 8, 9 comprend une sangle 11 dont au moins une section 110 est en matériau élastomère. En d'autres termes, au moins une section 110 de la sangle 11 correspond à la portion 10 déformable élastiquement. De façon générale, au moins une section 110 de la sangle 11 est déformable élastiquement. La section 110 peut être l'ensemble de la sangle 11, ou une partie de la sangle 11. La sangle 11 peut comprendre plusieurs sections 110 déformables élastiquement. La section 110 peut être réalisée en caoutchouc ou en élastomère thermoplastique, par exemple un élastomère thermoplastique à base de polyuréthane.

Par exemple, l'autre parmi les première et deuxième parties de raccordement 9, 8 comprend un doigt 12, et la sangle 11 comprend un trou traversant 13 dans lequel est inséré le doigt 12 dans la configuration verrouillée V. Le doigt 12 peut comprendre un tronc 14 et une tête 15 située à une extrémité distale du tronc 14. Dans ce cas, l'insertion ou le retrait du doigt 12 relativement au trou traversant 13 engendre une déformation élastique d'au moins une section 110 de la sangle 11.

Selon un mode de réalisation, illustré aux figures 3 à 6, le trou traversant 13 est apte à se déformer élastiquement lors de l'insertion ou du retrait du doigt 12 relativement au trou traversant 13. En particulier, le trou traversant 13 est formé dans au moins une section 110 de la sangle 11. Par exemple, un diamètre du trou traversant 13 est strictement inférieur à un diamètre de la tête 15. Les diamètres sont mesurés selon un axe longitudinal X le long duquel s'étend la sangle 11. Ainsi, lorsque la mentonnière 3 est déplacée en position relevée R, la mentonnière 3 est initialement dans la configuration déverrouillée D. Puis, on effectue l'action de verrouillage qui consiste à rapprocher la première partie de raccordement 8 vers la deuxième partie de raccordement 9, en insérant la tête 15 du doigt au sein du trou traversant 13, comme illustré à la figure 4. En particulier, la tête 15 du doigt 12 passe au travers du trou traversant 13. Par exemple, on applique une force d'insertion F1, sur la première partie de raccordement 8, perpendiculaire à l'axe longitudinal X. Le trou traversant 13 se déforme élastiquement pour le passage de la tête 15, jusqu'à ce que la mentonnière 3 atteigne la configuration verrouillée V, comme illustré à la figure 5. Après le passage de la tête 15, et dans la configuration verrouillée V, le trou traversant 13 reprend sa forme initiale. Par exemple, une paroi 16 du trou traversant 13 entoure le tronc 14 du doigt 12 dans la configuration verrouillée V. On peut noter que lorsque le diamètre de la tête 15 est strictement supérieur à celui du trou traversant 13, la tête 15 fait office de butée pour la première partie de raccordement 8 et pour empêcher un déverrouillage intempestif de la mentonnière 3. Ainsi, pour déverrouiller la mentonnière 3, il faut une action de déverrouillage volontaire de l'utilisateur. Pour déverrouiller la mentonnière 3, on effectue l'action de déverrouillage, depuis la configuration verrouillée V, en détachant la première partie 8 de la deuxième partie 9 de raccordement, comme illustré à la figure 6. Par exemple on applique une force de retrait F2 sur la première partie 8, perpendiculaire à l'axe longitudinal X, et dans le sens opposé à la force d'insertion F1 appliquée lors de l'action de verrouillage. Pour faciliter le déverrouillage, on peut appliquer la force de retrait F2 sur une partie d'extrémité de la première partie de raccordement 8. Lors du déverrouillage, le trou traversant 13 se déforme pour permettre un retrait du doigt 12 du trou traversant 13. La déformation nécessaire du trou traversant 13 pour permettre de déverrouiller la mentonnière 3 empêche tout détachement intempestif de la première partie de raccordement 8, dû à des chocs, des vibrations, etc. Par exemple, la sangle 11 peut comprendre une languette de préhension 18 située au niveau de la partie d'extrémité de la sangle 11, comme illustré à la figure 7. En variante, la languette de préhension 18 peut être située au niveau de l'un des bords longitudinaux de la sangle 11, comme illustré aux figures 1 et 2.

Avantageusement, on peut prévoir une butée d'arrêt, non illustrée à des fins de simplification, sur la coque 2 et destinée à coopérer avec la mentonnière 3 dans la position relevée R, afin d'arrêter le déplacement de la mentonnière 3. La butée d'arrêt permet de maitriser la position de la première partie de raccordement 8 vis-à-vis de la position de la deuxième partie de raccordement 9, lorsque la mentonnière 3 est dans la position relevée R, afin de faciliter l'attachement de la première partie de raccordement 8 à la deuxième partie de raccordement 9.

De préférence, la sangle 11 appartient à la première partie de raccordement 8.

Sur la figure 2, on a représenté un mode de réalisation dans lequel, dans la configuration verrouillée V, l'axe longitudinal X de la sangle 11 est situé sur une tangente à la trajectoire 17 de déplacement de la mentonnière 3 relativement à la coque 2 entre la position abaissée A et la position relevée R. Dans ce cas, la sangle 11 permet de générer une force de maintien maximale de la mentonnière 3 par rapport à la coque 2.

Avantageusement, la sangle 11 est montée de manière amovible sur l'une au moins parmi la mentonnière 3 et la coque 2. Dans ce cas, la sangle 11 peut être retirée du casque, pour être rangée lorsque l'utilisateur souhaite utiliser la mentonnière 3 dans la configuration abaissée A, afin notamment d'alléger le casque 1.

Selon un autre mode de réalisation, la sangle 11 est montée mobile sur l'une au moins parmi la mentonnière 3 et la coque 2. En outre, la sangle 11 peut être montée à la fois mobile et amovible sur l'une au moins parmi la mentonnière 3 et la coque 2. La sangle 11 peut être montée mobile en rotation autour d'un axe principal 19. Par exemple, le casque 1 comprend un rivet 30 pour monter la sangle 11 sur la mentonnière 3 et mobile en rotation autour de l'axe principal 19. En particulier, la sangle 11 est mobile entre une position inactive S1, illustrée à la figure 1, et une position active S2, illustrée à la figure 2. Dans la position inactive S1, la sangle 11 est détachée de l'autre parmi les première et deuxième parties de raccordement 9, 8. Dans la position active S2, la première partie de raccordement 8 est attachée à la deuxième partie de raccordement 9 et la sangle 11 maintient la mentonnière 3 dans la configuration verrouillée V.

Avantageusement, la sangle 11 est configurée pour que, dans la position inactive S1, la sangle 11 est attachée de manière amovible sur l'une au moins parmi la mentonnière 3 et la coque 2 sur laquelle la sangle 11 est montée mobile. Ainsi, lorsque la sangle 11 est en position inactive S1, par exemple lorsque la mentonnière 3 est dans la position abaissée A, la sangle 11 peut être attachée pour l'empêcher d'être déplacée, notamment du fait de la conduite, et de gêner l'utilisateur. Par exemple, la sangle 11 est montée mobile sur la mentonnière 3, et la languette de préhension 18 peut avoir une forme en « U » pour former une rainure configurée pour recevoir un bord de la mentonnière 3. Ainsi, dans la position inactive S1, la languette de préhension 18 forme une pince qui enserre le bord de la mentonnière 3 et permet de maintenir la sangle 11 attachée à la mentonnière 3, par pincement. De manière générale, la sangle 11 peut être maintenue dans la position inactive S1 par des moyens d'accroche amovible. Par exemple, les moyens d'accroche amovible peuvent être des moyens magnétiques, ou des moyens par pression (tels que des boutons pression), ou des moyens de fermeture auto-agrippants (c'est-à-dire des moyens de fermeture comprenant des premiers éléments de fermeture munis de crochets aptes à coopérer avec des deuxièmes éléments de réception muni de boucles textiles). La sangle 11 peut être déplacée, de manière volontaire, entre la position inactive S1 et active S2, et inversement.

Selon un autre mode de réalisation, illustré aux figures 7 à 10, la sangle 11 est montée sur l'une au moins parmi la mentonnière 3 et la coque 2, au niveau de l'axe principal 19, le trou traversant 13 s'étend le long d'un axe secondaire 20 et le doigt 12 s'étend le long d'un axe tertiaire 21. Avantageusement, la sangle 11 est montée mobile autour de l'axe de l'axe principal 19, entre la position inactive S1 et la position active S2. On entend par « s'étend le long d'un axe », un élément dont la longueur s'étend selon cet axe. L'axe secondaire 20 peut être un axe de symétrie du trou traversant 13. Le trou traversant 13 peut avoir une forme circulaire, oblongue ou elliptique. L'axe tertiaire 21 peut être un axe de symétrie du doigt 12. La sangle 11 est en outre configurée de sorte que, dans la position relevée R, lorsque la mentonnière 3 est dans la configuration déverrouillée D, une distance L1 entre l'axe principal 19 et l'axe secondaire 20 est strictement inférieure à une distance L2 entre l'axe principal 19 et l'axe tertiaire 21. Les distances L1, L2 sont mesurées selon l'axe longitudinal X. Ainsi, une déformation élastique est nécessaire pour verrouiller et déverrouiller la mentonnière 3. C'est-à-dire que, lorsqu'on effectue l'action de verrouillage, la section 110 se déforme élastiquement pour amener le trou traversant 13 au niveau du doigt 12 afin d'insérer le doigt 12 au sein du trou traversant 13, comme illustré à la figure 8. Dans ce cas, on déplace le trou traversant 13 de sorte que l'axe secondaire 20 coïncide avec l'axe tertiaire 21. Par exemple on applique une force F3 dirigée selon l'axe longitudinal X et vers l'autre partie de raccordement 9, afin de déformer la section 110 de la sangle 11. La section 110 peut être la partie de la sangle 11 sur laquelle est formé le trou traversant 13. La section 110 peut être la partie de sangle 11 située entre l'axe principal 19 et l'axe secondaire 20. La section 110 peut également être l'ensemble de la sangle 11. En variante, la sangle 11 peut être montée fixe sur l'une au moins parmi la mentonnière 3 et la coque 2 à un point de fixation par lequel passe l'axe principal 19. Par exemple, la sangle 11 peut être montée fixe à l'aide d'une vis, rivet, bouton pression, crochet, etc. La sangle 11 peut également être montée sur la coque 2 ou la mentonnière 3, par une liaison pivot, pivot glissant, ou mobile en translation. Pour déverrouiller la mentonnière 3, on effectue l'action de déverrouillage, depuis la configuration verrouillée V, en détachant la première partie 8 de la deuxième partie 9 de raccordement, comme illustré à la figure 10. Par exemple on applique une autre force de retrait F4 sur la première partie 8, dirigée selon l'axe longitudinal X et pour l'éloigner de l'autre partie de raccordement 9, afin de déformer la section 110 de la sangle 11. Selon une autre variante, la sangle 11 peut comprendre un œillet 40, réalisé en métal ou en thermoplastique, placé au sein du trou traversant 13. La section 110 est située entre l'axe principal 19 et l'œillet 40. Dans ce cas, le trou traversant 13 correspond à l'orifice de l'œillet 40. En outre, le trou traversant 13 a un diamètre strictement supérieur au diamètre de la tête 15 du doigt 12 de façon à permettre l'insertion du doigt 12 dans le trou traversant 13 lors de l'action de verrouillage, et un retrait du doigt 12 lors de l'action de déverrouillage.

Selon d'autres mode de réalisation, illustrés aux figures 11 à 16, la sangle 11 peut comprendre un renfort 200. Par exemple, le renfort 200 est intégré au cœur de la sangle 11, c'est-à-dire noué au sein de la sangle 11. Le renfort 200 a pour objectif de limiter l'extension de la portion élastomère 10 de la sangle 11. De façon générale, le renfort 200 est configuré pour empêcher que la déformation élastique de la portion 10 provoque un allongement de la sangle 11 supérieur ou égal à un allongement déterminé. Par exemple, l'allongement déterminé est strictement inférieur à un allongement entraînant la rupture de la portion 10. Un but du renfort 200 est d'éviter la rupture de la portion 10, dans le cas où la mentonnière 3 est dans la position relevée R et dans la configuration verrouillée V, lors des impacts, en particulier lors de chocs sur la mentonnière 3 du fait d'un accident, par exemple une chute. En effet, lors des impacts alors que la mentonnière est en position relevée R et verrouillée V, l'effort et l'allongement de la sangle 11 sont bien plus importants, ce qui peut amener à la rupture de la portion élastomère 10 de la sangle 11. Le renfort a pour but de limiter l'allongement lors des impacts. En d'autres termes, la portion élastomère 10 de la sangle 11 peut être amenée à s'étendre d'une manière suffisamment importante pour induire la rupture partielle ou totale de la sangle 11. Afin de limiter l'allongement de la portion élastomère 10 de la sangle 11 à une extension maitrisée, de préférence inférieure à la limite à la rupture de la matière, le renfort 200 permet d'assurer un blocage à un allongement maximum déterminé. Par ailleurs, l'allongement de la portion élastomère 10 permet un bon fonctionnement du système de verrouillage 7, et également un amortissement des effort appliqués à la mentonnière 3 lors des impacts, notamment pour absorber l'énergie lors d'impacts rotationnels, à savoir permettre le rapprochement d'une partie de raccordement 8, 9 vers l'autre partie de raccordement 8, 9. Ainsi, le renfort 200 est configuré pour ne pas bloquer la sangle 11 dans sa position repos, mais doit agir en blocage après une distance d'allongement donnée. Cette distance d'allongement peut varier en fonction de la matière de l'élastomère et de sa section. Le renfort 200 laisse donc la portion élastomère 10 de la sangle 11 s'étendre pour permettre le rapprochement des parties de raccordement 8, 9, puis le renfort 200 agit pour bloquer soudainement la sangle 11 du système de verrouillage 7 et ainsi arrêter l'allongement de la sangle 11, en particulier l'allongement de la portion 10. De préférence, le renfort 200 est suffisamment rigide pour ne pas casser lors des impacts. En variante, le renfort 200 peut toutefois posséder une propriété élastique et avoir un allongement également, de préférence un allongement strictement inférieur à celui de la portion 10. Avantageusement, la sangle 11 comprend une première zone de montage 201 destinée à être montée sur l'une parmi la coque 2 et la mentonnière 3 et une deuxième zone de montage 202 destinée à être montée sur l'autre parmi la coque 2 et la mentonnière 3, le renfort 200 formant une boucle fermée entourant les première et deuxième zones de montage 201, 202. On appelle également les zones de montage 201, 202, des points d'accroche. Ainsi, lors de l'action de verrouillage, la sangle 11 est accrochée à la coque 2 et à la mentonnière 3, par l'intermédiaire des deux points d'accroche respectifs. Dans ce cas, le renfort 200 vient former une boucle fermée autour des deux points d'accroche, celui sur la mentonnière 3 et celui sur la coque 2. Le renfort 200 peut être réalisé en matière métallique, plastique, composite, élastomère, tissu ou fibre... Par exemple, comme illustré sur les figures 11 à 15, le renfort 200 est réalisé grâce à de la tresse en matière plastique ou composite (exemple : tresse de polyester, polyester/carbone, en fibres de polyéthylène, nylon...). Le renfort 200 peut donc être réalisé par un surfilage du renfort 200 sur la sangle 11 grâce à une tresse en fibre plastique. Par exemple, la tresse passe au travers de trous 203, comme illustré sur les figures 11 et 12, ou de logements 204, comme illustrés sur la figure 13, prévus dans la sangle 11 et se referme en une boucle par des nœuds ou tout autre moyen de liaison des extrémités de la tresse. Par exemple, la boucle fermée est formée par une boucle ayant deux brins qui se croisent, comme illustré sur la figure 12. Selon un autre exemple, illustré à la figure 16, la sangle 11 comporte deux guides 207 et la boucle fermée est formée par une boucle ayant deux brins en contact respectivement des deux guides 207 de sorte à maintenir les deux brins dans une partie centrale de la sangle 11. Selon un autre exemple, illustré aux figures 14 et 15, une rainure 205 est prévue sur un contour de la sangle 11, et le renfort 200 est logé au sein de la rainure 205 de sorte que le renfort 200 forme une boucle fermée passant autour des zones de montage 201, 202. Selon une autre variante illustrée à la figure 13, la sangle 11 comporte une lumière 206 traversante, et le renfort 200 passe dans un premier logement 204, sort du premier logement 204 pour déboucher dans la lumière traversante 206 et passe dans un deuxième logement 204, puis sort du deuxième logement 204 à l'extérieur de la sangle 11. Ainsi, le renfort 200 peut passer dans chaque logement 204 et alternativement dans la lumière traversante 206 et à l'extérieur de la sangle 11 après chaque passage dans un logement 204. Le casque 1 peut comprendre deux systèmes de verrouillage 7 situés respectivement au niveau de deux flancs 41, 42 opposés de la coque 2. De préférence, le casque 1 comprend un unique système de verrouillage 7 au niveau d'un flanc 41, 42 de la coque 2.

Le casque 1 peut en outre comprendre au moins un système de verrouillage supplémentaire 43 configuré pour verrouiller la mentonnière 3 relativement à la coque 2 dans une position intermédiaire, non représentée à des fins de simplification, entre la position abaissée A et la position relevée R. Plus particulièrement le système de verrouillage supplémentaire 43 comprend une troisième partie de raccordement 44 montée sur la coque 2 et configurée pour coopérer avec la première partie de raccordement 8 montée sur la mentonnière 3.

Le casque qui vient d'être décrit est simple à utiliser, particulièrement léger, et permet une conduite en toute sécurité quelles que soient les différentes positions de la mentonnière.

## Revendications

1. Casque de protection, comprenant :
- une coque (2) ;
- une mentonnière (3) ;
- un système d'articulation (4) de la mentonnière de sorte à déplacer la mentonnière (3) relativement à la coque (2) entre une position abaissée (A) et une position relevée (R) ; et
- au moins un système de verrouillage (7) de la mentonnière dans la position relevée (R) qui présente :
o une première partie de raccordement (8) montée sur la mentonnière (3) et une deuxième partie de raccordement (9) montée sur la coque (2), configurées pour que, dans la position relevée (R), la première partie de raccordement (8) soit apte à être attachée de manière amovible à la deuxième partie de raccordement (9) par une action de verrouillage depuis une configuration déverrouillée (D) de la mentonnière de sorte à atteindre une configuration verrouillée (V) de la mentonnière, et pour que la première partie de raccordement (8) soit apte à être détachée de la deuxième partie de raccordement (9) par une action de déverrouillage depuis la configuration verrouillée (V) de la mentonnière ;
o au moins l'une parmi la première partie de raccordement (8) et la deuxième partie de raccordement (9) comprenant une portion (10) configurée pour se déformer élastiquement lors de l'action de déverrouillage de sorte à détacher la première partie de raccordement (8) de la deuxième partie de raccordement (9) ;
**caractérisé en ce que** l'une parmi les première et deuxième parties de raccordement (8, 9) comprend une sangle (11) dont au moins une section (110) correspondant à la portion (10) est en matériau élastomère.

2. Casque selon la revendication précédente, dans lequel la portion (10) est en outre configurée pour se déformer élastiquement lors de l'action de verrouillage.

3. Casque selon l'une quelconque des revendications précédentes, dans lequel l'autre parmi les première et deuxième parties de raccordement (9, 8) comprend un doigt (12), et la sangle (11) comprend un trou traversant (13) dans lequel est inséré le doigt (12) dans la configuration verrouillée (V).

4. Casque selon la revendication précédente, dans lequel le doigt (12) comprend un tronc (14) et une tête (15) située à une extrémité distale du tronc (14), l'insertion ou le retrait du doigt (12) relativement au trou traversant (13) engendrant une déformation élastique de ladite au moins une section (110) de la sangle (11).

5. Casque selon l'une quelconque des revendications 1 à 4, dans lequel la sangle (11) appartient à la première partie de raccordement (8).

6. Casque selon l'une quelconque des revendications 1 à 5, dans lequel, dans la configuration verrouillée (V), un axe longitudinal (X) de la sangle (11) est situé sur une tangente à la trajectoire (17) de déplacement de la mentonnière (3) relativement à la coque (2) entre la position abaissée (A) et la position relevée (R).

7. Casque selon l'une quelconque des revendications 1 à 4, dans lequel la sangle (11) est montée de manière amovible sur l'une au moins parmi la mentonnière (3) et la coque (2).

8. Casque selon l'une quelconque des revendications 1 à 7, dans lequel la sangle (11) comprend une languette de préhension (18) au niveau de l'un de ses bords longitudinaux.

9. Casque selon l'une quelconque des revendications 3 à 4, dans lequel la sangle (11) est montée mobile sur l'une au moins parmi la mentonnière (3) et la coque (2), entre une position inactive (S1) dans laquelle la sangle (11) est détachée de l'autre parmi la mentonnière (3) et la coque (2) et une position active (S2) dans laquelle la sangle (11) maintient la mentonnière (3) dans la configuration verrouillée (V).

10. Casque selon la revendication précédente, dans lequel la sangle (11) est configurée pour que, dans la position inactive (S1), la sangle (11) est attachée de manière amovible sur l'une au moins parmi la mentonnière (3) et la coque (2) sur laquelle la sangle (11) est montée mobile.

11. Casque selon l'une quelconque des revendications 9 à 10, dans lequel la sangle (11) est montée mobile autour d'un axe principal (19), le trou traversant (13) s'étend le long d'un axe secondaire (20) et le doigt (12) s'étend le long d'un axe tertiaire (21), la sangle (11) étant configurée de sorte que, dans la position relevée (R), lorsque la mentonnière (3) est dans la configuration déverrouillée (D), une distance (L1) entre l'axe principal (19) et l'axe secondaire (20) est strictement inférieure à une distance (L2) entre l'axe principal (19) et l'axe tertiaire (21).

12. Casque selon l'une quelconque des revendications précédentes, comprenant au moins un système de verrouillage supplémentaire (43) configuré pour verrouiller la mentonnière (3) relativement à la coque (2) dans une position intermédiaire entre la position abaissée (A) et la position relevée (R).

13. Casque selon l'une quelconque des revendications précédentes, dans lequel la sangle (11) comprend un renfort (200) configuré pour empêcher que la déformation élastique de la portion (10) provoque un allongement de la sangle (11) supérieur ou égal à un allongement déterminé.

14. Casque selon la revendication précédente, dans lequel l'allongement déterminé est strictement inférieur à un allongement entraînant la rupture de la portion (10).

15. Casque selon la revendication précédente, dans lequel la sangle (11) comprend une première zone de montage (201) destinée à être montée sur l'une parmi la coque (2) et la mentonnière (3) et une deuxième zone de montage (202) destinée à être montée sur l'autre parmi la coque (2) et la mentonnière (3), le renfort (200) formant une boucle fermée entourant les première et deuxième zones de montage (201, 202).

## Patentansprüche

1. Schutzhelm, der Folgendes umfasst:
- eine Schale (2);
- einen Kinnschutz (3);
- ein Gelenksystem (4) des Kinnschutzes, so dass der Kinnschutz (3) relativ zu der Schale (2) zwischen einer abgesenkten Position (A) und einer angehobenen Position (R) bewegt wird; und
- mindestens ein Verriegelungssystem (7) des Kinnschutzes in der angehobenen Position (R), das Folgendes aufweist:
o ein an dem Kinnschutz (3) montiertes erstes Verbindungsteil (8) und ein an der Schale (2) montiertes zweites Verbindungsteil (9), die so konfiguriert sind, dass das erste Verbindungsteil (8) in der angehobenen Position (R) durch eine Verriegelungswirkung aus einer entriegelten Konfiguration (D) des Kinnschutzes heraus an dem zweiten Verbindungsteil (9) abnehmbar befestigt werden kann, so dass eine verriegelte Konfiguration (V) des Kinnschutzes erreicht wird, und dass das erste Verbindungsteil (8) durch eine Entriegelungswirkung aus der verriegelten Konfiguration (V) des Kinnschutzes vom zweiten Verbindungsteil (9) gelöst werden kann;
o wobei mindestens eines von dem ersten Verbindungsteil (8) und dem zweiten Verbindungsteil (9) einen Abschnitt (10) umfasst, der so konfiguriert ist, dass er sich bei der Entriegelungswirkung elastisch verformt, um das erste Verbindungsteil (8) vom zweiten Verbindungsteil (9) zu lösen;
**dadurch gekennzeichnet, dass** eines von dem ersten und dem zweiten Verbindungsteil (8, 9) einen Riemen (11) umfasst, von dem mindestens ein Abschnitt (110), der dem Abschnitt (10) entspricht, aus Elastomermaterial besteht.

2. Helm nach dem vorhergehenden Anspruch, wobei der Abschnitt (10) ferner so konfiguriert ist, dass er sich bei der Verriegelungswirkung elastisch verformt.

3. Helm nach einem der vorhergehenden Ansprüche, wobei das andere von dem ersten und dem zweiten Verbindungsteil (9, 8) eine Schnappvorrichtung (12) umfasst, und der Riemen (11) ein Durchgangsloch (13) umfasst, in das die Schnappvorrichtung (12) in der verriegelten Konfiguration (V) eingeführt ist.

4. Helm nach dem vorhergehenden Anspruch, wobei die Schnappvorrichtung (12) einen Rumpf (14) und einen Kopf (15) umfasst, der sich an einem distalen Ende des Rumpfes (14) befindet, wobei das Einführen oder Zurückziehen der Schnappvorrichtung (12) in Bezug auf das Durchgangsloch (13) eine elastische Verformung des mindestens einen Abschnitts (110) des Riemens (11) verursacht.

5. Helm nach einem der Ansprüche 1 bis 4, wobei der Riemen (11) zu dem ersten Verbindungsteil (8) gehört.

6. Helm nach einem der Ansprüche 1 bis 5, wobei in der verriegelten Konfiguration (V) eine Längsachse (X) des Riemens (11) tangential zu dem Bewegungspfad (17) des Kinnschutzes (3) relativ zu der Schale (2) zwischen der abgesenkten Position (A) und der angehobenen Position (R) liegt.

7. Helm nach einem der Ansprüche 1 bis 4, wobei der Riemen (11) an mindestens einem von dem Kinnschutz (3) und der Schale (2) abnehmbar montiert ist.

8. Helm nach einem der Ansprüche 1 bis 7, wobei der Riemen (11) an einem seiner Längskanten eine Grifflasche (18) umfasst.

9. Helm nach einem der Ansprüche 3 bis 4, wobei der Riemen (11) beweglich an mindestens einem von dem Kinnschutz (3) und der Schale (2) zwischen einer inaktiven Position (S1), in der der Riemen (11) von dem anderen von dem Kinnschutz (3) und der Schale (2) gelöst ist, und einer aktiven Position (S2), in der der Riemen (11) den Kinnschutz (3) in der verriegelten Konfiguration (V) hält, montiert ist.

10. Helm nach dem vorhergehenden Anspruch, wobei der Riemen (11) so konfiguriert ist, dass der Riemen (11) in der inaktiven Position (S1) beweglich an mindestens einem von dem Kinnschutzn (3) und der Schale (2) befestigt ist, an der der Riemen (11) beweglich montiert ist.

11. Helm nach einem der Ansprüche 9 bis 10, wobei der Riemen (11) beweglich um eine Hauptachse (19) montiert ist, sich das Durchgangsloch (13) entlang einer Sekundärachse (20) erstreckt und sich die Schnappvorrichtung (12) entlang einer Tertiärachse (21) erstreckt, wobei der Riemen (11) so konfiguriert ist, dass in der angehobenen Position (R), wenn sich der Kinnschutz (3) in der entriegelten Konfiguration (D) befindet, ein Abstand (L1) zwischen der Hauptachse (19) und der Sekundärachse (20) strikt kleiner ist als ein Abstand (L2) zwischen der Hauptachse (19) und der Tertiärachse (21).

12. Helm nach einem der vorhergehenden Ansprüche, der mindestens ein zusätzliches Verriegelungssystem (43) umfasst, das so konfiguriert ist, dass es den Kinnschutz (3) relativ zu der Schale (2) in einer Zwischenposition zwischen der abgesenkten Position (A) und der angehobenen Position (R) verriegelt.

13. Helm nach einem der vorhergehenden Ansprüche, wobei der Riemen (11) eine Verstärkung (200) umfasst, die so konfiguriert ist, dass sie verhindert, dass die elastische Verformung des Abschnitts (10) eine Dehnung des Riemens (11) verursacht, die größer oder gleich einer bestimmten Dehnung ist.

14. Helm nach dem vorhergehenden Anspruch, wobei die bestimmte Dehnung strikt kleiner ist als eine Dehnung, die zu dem Bruch des Abschnitts (10) führt.

15. Helm nach dem vorhergehenden Anspruch, wobei der Riemen (11) einen ersten Montagebereich (201), der an einem von der Schale (2) und dem Kinnschutz (3) montiert werden soll, und einen zweiten Montagebereich (202) umfasst, der an dem anderen von der Schale (2) und dem Kinnschutz (3) montiert werden soll, wobei die Verstärkung (200) eine geschlossene Schlaufe bildet, die den ersten und den zweiten Montagebereich (201, 202) umgibt.

## Claims

1. Safety helmet, comprising:
- a shell (2);
- a chin guard (3);
- an articulation system (4) for the chin guard so as to move the chin guard (3) relative to the shell (2) between a lowered position (A) and a raised position (R); and
- at least one system (7) for locking the chin guard in the raised position (R) which has:
o a first connecting part (8) mounted on the chin guard (3) and a second connecting part (9) mounted on the shell (2), configured so that, in the raised position (R), the first connecting part (8) is capable of being removably attached to the second connecting part (9) by a locking action from an unlocked configuration (D) of the chin guard so as to achieve a locked configuration (V) of the chin guard, and so that the first connecting part (8) is able to be detached from the second connecting part (9) by an unlocking action from the locked configuration (V) the chin guard;
o at least one of the first connecting part (8) and the second connecting part (9) comprising a portion (10) configured to deform elastically during the unlocking action so as to detach the first connecting part (8) from the second connecting part (9);
**characterised in that** one of the first and second connecting parts (8, 9) comprises a strap (11) at least one section (110) of which corresponding to the portion (10) is made of elastomer material.

2. Helmet according to the preceding claim, wherein the portion (10) is further configured to deform elastically during the locking action.

3. Helmet according to any one of the preceding claims, wherein the other of the first and second connecting portions (9, 8) comprises a finger (12), and the strap (11) comprises a through hole (13) into which the finger (12) is inserted in the locked configuration (V).

4. Helmet according to the preceding claim, wherein the finger (12) comprises a trunk (14) and a head (15) located at a distal end of the trunk (14), the insertion or withdrawal of the finger (12) relative to the through hole (13) causing an elastic deformation of said at least one section (110) of the strap (11).

5. Helmet according to any one of claims 1 to 4, wherein the strap (11) belongs to the first connecting part (8).

6. Helmet according to any one of claims 1 to 5, wherein, in the locked configuration (V), a longitudinal axis (X) of the strap (11) is located on a tangent to the path (17) of movement of the chin guard (3) relative to the shell (2) between the lowered position (A) and the raised position (R).

7. Helmet according to any one of claims 1 to 4, wherein the strap (11) is removably mounted on at least one of the chin guard (3) and the shell (2).

8. Helmet according to any one of claims 1 to 7, wherein the strap (11) comprises a grip tab (18) at one of its longitudinal edges.

9. Helmet according to any one of claims 3 to 4, wherein the strap (11) is movably mounted on at least one of the chin guard (3) and the shell (2), between an inactive position (S1) wherein the strap (11) is detached from the other of the chin guard (3) and the shell (2) and an active position (S2) wherein the strap (11) holds the chin guard (3) in the locked configuration (V).

10. Helmet according to the preceding claim, wherein the strap (11) is configured so that, in the inactive position (S1), the strap (11) is removably attached to at least one of the chin guard (3) and the shell (2) on which the strap (11) is movably mounted.

11. Helmet according to any one of claims 9 to 10, wherein the strap (11) is mounted movable about a main axis (19), the through hole (13) extends along a secondary axis (20) and the finger (12) extends along a tertiary axis (21), the strap (11) being configured so that, in the raised position (R), when the chin guard (3) is in the unlocked configuration (D), a distance (L1) between the main axis (19) and the secondary axis (20) is strictly less than a distance (L2) between the main axis (19) and the tertiary axis (21).

12. Helmet according to any one of the preceding claims, comprising at least one additional locking system (43) configured to lock the chin guard (3) relative to the shell (2) in an intermediate position between the lowered position (A) and the raised position (R).

13. Helmet according to any one of the preceding claims, wherein the strap (11) comprises a reinforcement (200) configured to prevent the elastic deformation of the portion (10) causing an elongation of the strap (11) greater than or equal to a determined elongation.

14. Helmet according to the preceding claim, wherein the determined elongation is strictly less than an elongation causing the portion (10) to break.

15. Helmet according to the preceding claim, wherein the strap (11) comprises a first mounting area (201) intended to be mounted on one of the shell (2) and the chin guard (3) and a second mounting area (202) intended to be mounted on the other of the shell (2) and the chin guard (3), the reinforcement (200) forming a closed loop surrounding the first and second mounting areas (201, 202).
